# EUROPÄISCHE PATENTANMELDUNG

(11) **EP 0 335 824 A1**
(43) Veröffentlichungstag der Anmeldung: **04.10.1989**
(21) Anmeldenummer: 89730056.2
(22) Anmeldetag: 01.03.1989
(51) Int. Cl.: H01H 77/10

(54) **Strombegrenzende Schalteinrichtung mit elektrodynamisch öffnenden Schaltstücken**

(30) Priorität: 28.03.1988 DE 3810977
(71) Anmelder: SIEMENS AKTIENGESELLSCHAFT, 80333 München (DE)
(72) Erfinder: Manthe, Karl-Heinz, D-1000 Berlin 20 (DE); Pfeiffer, Bernard, Dr., D-1000 Berlin 49 (DE)

(57) **Zusammenfassung**

Durch die Erfindung soll ein Strombegrenzer mit einer möglichst geringer Anzahl bewegbarer Teile geschaffen werden.

Der Strombegrenzer enthält zwei ortsfeste Schaltstücke (50, 51) sowie zwei hiermit zusammenwirkende bewegbare Schaltstücke (53, 54), wobei zwischen den Paaren zusammenwirkender Schaltstücke (50, 51; 53, 54) eine Trennwand (55) aus Isolierstoff angeordnet ist. Die beiden bewegbaren Schaltstücke (53, 54) sind durch ein biegsames Stromband (56) verbunden, das über die Trennwand (55) hinweggeführt ist und dessen Schenkel im Ruhezustand im wesentlichen parallel zu der Trennwand (55) liegen. Die Anordnung benötigt nur Teile zur geradlinigen Führung, dagegen keine Gelenke, Bolzen oder andere Drehlager.

Die Erfindung eignet sich für Strombegrenzer oder Limiter, die zur Reihenschaltung mit Niederspannungs-Leistungsschaltern, insbesondere strombegrenzenden Kompaktschaltern vorgesehen sind.

## Beschreibung

Die Erfindung betrifft eine strombegrenzende Schalteinrichtung mit in einem Isolierstoffgehäuse angeordneten elektrodynamisch öffnenden Schaltstücken.

Schalteinrichtungen dieser Art, die auch unter der Bezeichnung Limiter bekannt sind, werden häufig als Zusatzgeräte zu Niederspannungs-Leistungsschaltern eingesetzt und werden mit diesen elektrisch in Reihe geschaltet, um die Unterbrechung von Kurzschlußströmen zu ermöglichen, die von dem Leistungsschalter allein nicht bewältigt werden können. Häufig erhalten hierzu die strombegrenzenden Schalteinrichtungen eine äußere Gestaltung, die ein unmittelbares Anfügen an das Gehäuse des Leistungsschalters gestattet, wobei dessen Gehäuseprofil im wesentlichen fortgesetzt wird.

Die Kontaktanordnungen strombegrenzender Schalteinrichtungen, wie sie beispielsweise in den US-A-3 136 921, 3 946 364, 4 346 357 und 4 458 224 beschrieben sind, weisen im Prinzip einen ähnlichen Aufbau wie die Kontaktsysteme von Leistungsschaltern auf. Die elektrodynamische Wirkungsweise wird dabei durch eine schleifenförmige Gestaltung der Strombahnen erreicht, wobei nur das eine der beiden zusammenwirkende Schaltstücke bewegbar ist oder beide Schaltstücke bewegbar angeordnet sein können. Durch eine geeignete Anbringung der Kontaktkraftfedern kann dafür gesorgt sein, daß sich die Kraftrichtung beim Überschreiten eines gewissen Öffnungsweges umkehrt und dadurch eine beschleunigte Öffnung herbeigeführt wird. Ferner können zusätzliche Antriebsmagnete vorgesehen sein, die entweder die Kontakthebel unmittelbar oder über mechanische Zwischenglieder mit einer Öffnungskraft beaufschlagen.

Gemäß der Erfindung sind bei einer Schalteinrichtung der eingangs genannten Art zwei ortsfeste Schaltstücke sowie zwei bewegbare Schaltstücke vorgesehen, wobei zwischen den Paaren zusammenwirkender feststehender und bewegbarer Schaltstücke eine Trennwand aus Isolierstoff angeordnet ist und die beiden bewegbaren Schaltstücke durch ein im Bogen über die Trennwand geführtes biegsames Stromband verbunden sind, dessen Schenkel im Ruhezustand im wesentlichen parallel zu der Trennwand liegen. Hierdurch wird eine Doppelunterbrechung erzielt, die infolge der Reihenschaltung von zwei Schaltlichtbögen einen hohen Strombegrenzungsfaktor ermöglicht. Dennoch besitzt die Anordnung einen einfachen Aufbau, weil keine Gelenke oder Schwenklager für die bewegbaren Schaltstücke benötigt werden. Vielmehr erfolgt der Antrieb der bewegbaren Schaltstücke durch die elektrodynamisch bewirkte Spreizung der beiderseits der isolierenden Trennwand befindlichen Schenkel des biegsamen Strombandes. Die Aufweitung der Stromschleife wird somit als Antriebskraft praktisch verzögerungsfrei und verlustfrei wirksam. Jedes der bewegbaren Schaltstücke kann an einem Tragstück angebracht sein, welches an einen Schaltraum begrenzenden Wänden sowie der isolierenden Trennwand geführt und durch Federn in die geschlossene Ruhestellung vorgespannt ist. Diese Anordnung zeichnet sich durch große Einfachheit aus, die der Betriebssicherheit zugute kommt.

Seitlich der beiden Paare von Schaltstücken kann je ein Stapel von Löschblechen angeordnet sein. Dabei können gleiche oder ähnliche Löschbleche eingesetzt werden, wie sie die Lichtbogenlöschkammern von Niederspannungs-Leistungsschaltern enthalten. Das Gehäuse der strombegrenzenden Schalteinrichtung kann aus zwei schalenartigen Gehäuseteilen zusammengesetzt sein, von denen das eine die Trennwand sowie ein den Raum oberhalb der bewegbaren Schaltstücke haubenartig umgebendes Wandteil als über die Teilungsebene vorspringende Teile aufweist und von denen der andere Gehäuseteil Nuten bzw. Rücksprünge für den Eingriff der Trennwand und des haubenartigen Wandteiles ent hält. Diese Gestalt der Gehäuseteile gestattet es, die Einbauteile, wie Schaltstücke, Federn, Anschlußvorrichtungen, Löschbleche und dergleichen im liegenden Zustand des einen Gehäuseteiles in dieses einzulegen und dann durch einfachen Auflegen des anderen Gehäuseteiles alle Teile festzulegen. Der Eingriff der Wandteile in die Nuten bzw. Rücksprünge sichert dabei nicht nur die beiden Gehäuseteile zusätzlich gegen Verschiebung, sondern stellt auch ausreichend große elektrische Kriechwege sicher und versteift die Wandteile gegenüber den Beanspruchungen durch den beim Schalten auftretenden Gasdruck.

Zwischen dem haubenartigen Wandteil und den anschließenden Gehäusewänden kann ein kanalartiger Zwischenraum vorhanden sein, der an gegenüberliegenden Gehäuseseiten mit einer Eintrittsöffnung und einer Austrittsöffnung zur Durchleitung einer Gasströmung in Verbindung steht. Eine solche Gasströmung kann insbesondere durch einen elektrisch mit der strombegrenzenden Schalteinrichtung in Reihe geschalteten Niederspannungs-Leistungsschalter veranlaßt werden, der aufgrund einer strombegrenzenden Charakteristik gleichzeitig mit der strombegrenzenden Schalteinrichtung oder zeitlich vor dieser anspricht. Die Gasströmung durch das Gehäuse der strombegrenzenden Schalteinrichtung übt auf die Schaltgase der strombegrenzenden Schalteinrichtung eine Wirkung nach Art einer Gas- oder Dampfstrahlpumpe aus und führt die Schaltgase beschleunigt ab. Dieser Vorgang steigert das Schaltvermögen der strombegrenzenden Schalteinrichtung zusätzlich.

Die Stromzuleitungen bzw. Stromableitungen an den feststehenden Schaltstücken können parallel zu den beiderseits der Trennwand liegenden Abschnitten des biegsamen Strombandes mit jeweils gleicher Stromrichtung geführt sein. Hierdurch werden für die Öffnung der bewegbaren Schaltstücke nicht nur die Spreizkraft des biegsames Strombandes ausgenutzt, das die beiden bewegbaren Schaltstücke verbindet, sondern auch die anziehende Kraft zwischen jedem Schenkel des biegsamen Strombandes und dem vom Strom gleichsinnig durchflossenen Abschnitt der Stromzuleitung bzw. Ableitung. Eine solche Anordnung ist vorteilhaft, wenn die bewegbaren Schaltstücke entweder mit besonders großer Beschleunigung getrennt werden sollen oder die Ansprechgrenze der strombegrenzenden Schalteinrichtung herabgesetzt werden soll.

Die Erfindung wird im folgenden anhand des in den Figuren dargestellten Ausführungsbeispieles näher erläutert.

Die Figur 1 zeigt in einem seitlichen Längsschnitt eine Schaltgerätekombination, die aus einen Niederspannungs-Leistungsschalter in kompakter Bauart und einer unmittelbar angefügten strombegrenzenden Schalteinrichtung besteht.

Die Figur 2 zeigt die Schaltgerätekombination gemäß der Figur 1 teilweise in der Draufsicht ung teilweise im Schnitt, wobei der eine Pol, der strombegrenzenden Schalteinrichtung in einer stirnseitigen Ansicht, ein weiterer Pol ohne Einbauteile im Bereich der Schaltkammer geschnitten und ein dritter Pol mit Einbauteilen geschnitten gezeigt ist.

In der Figur 3 ist die dreipolige strombegrenzende Schalteinrichtung gemäß den Figuren 1 und 2 wiederum mit unterschiedlicher Darstellung der einzelnen Pole gezeigt. Hierbei ist der eine Pol in der Draufsicht und die beiden weiteren Pole in unterschiedlichen Schnittebenen gezeigt. Die rechtwinklig zur Fronstseite der Schaltgerätekombination liegenden Schnittebenen sind mit A-A, B-B und C-C bezeichnet, während die parallel zur Frontseite liegenden Schnittebenen die Bezeichnungen D-D und E-E tragen. Mit F-F ist die ungeschnittene Draufsicht gekennzeichnet.

Die Figur 4 zeigt eine von dem Beispiel gemäß den Figuren 1 bis 3 abweichende Ausführung der Stromzuleitung und Ableitung zu den Schaltstücken der strombegrenzenden Schalteinrichtung.

Die in den Figuren 1 und 2 gezeigte Schaltgerätekombination 1 besteht aus einem dreipoligen Niederspannungs-Leistungsschalter 2 in kompakter Bauform mit einem Isolierstoffgehäuse 3 sowie einer ebenfalls dreipoligen strombegrenzenden Schalteinrichtung 4 mit eigenem Isolierstoffgehäuse 5. Beide Geräte sind unmittelbar aneinandergrenzend montiert und weisen das gleiche Profil auf. Daher braucht für die Schaltgerätekombination 1 im Vergleich zu dem Leistungsschalter 2 nur in der Längsrichtung zusätzlicher Raum freigehalten zu werden.

In bekannter Weise ist der Leistungsschalter 2 mit einem strombegrenzend wirkenden Kontaktsystem ausgerüstet. Hierzu ist ein U-förmig gebogenes feststehendes Schaltstück 10 sowie ein Kontakthebel 11 vorgesehen, der um einen Gelenkbolzen 12 unabhängig von einem als Ganzes mit 13 bezeichneten Antriebsmechanismus in die gestrichelt gezeigte Öffnungsstellung bewegt werden kann. Dies geschieht sprungartig, wenn die auf den Kontakthebel 11 wirkenden Stromkräfte so hoch werden, daß eine am Rücken des Kontakthebels 11 angeordnete Druckfeder 14 überwunden wird. Hierzu ist der Kontakthebel 11 mit einem Nocken 16 versehen, gegen den eine abgerundete Kappe 15 eines durch die Druckfeder 14 beaufschlagten Stößels 17 wirkt.

Die normale Ein- und Ausschaltung kann von Hand mittels eines Betätigungshandgriffes 20 vorgenommen werden, der über einen Antriebshebel 21 sowie eine Übertotpunktfeder 22 einen Kniehebelmechanismus 23 betätigt. Der Kniehebelmechanismus stützt sich dabei an einer Hauptklinke 24 ab, die in der in der Figur 1 gezeigten Stellung an einer Sperrlasche 25 verklinkt ist. Wird die Sperrlasche 25 in bekannter Weise durch einen Auslöser freigegeben, so verliert die Hauptklinke 24 und damit das Kniehebelsystem 23 seine Abstützung, wodurch der Kontakthebel 11 selbsttätig in seiner Ausschaltlage gelangt. Die relative Stellung des Bolzens 17 und der Nase 16 des Kontakthebels 11 bleibt dabei unverändert, da diese Teile gemeinsam durch eine Schaltwelle 18 bewegt werden. Der Antriebsmechanis mus 13 ist dem mittleren Pol des Leistungsschalters 2 zugeordnet, in dessen Ebene die Schaltgerätekombination in der Figur 1 geschnitten gezeigt ist.

Die strombegrenzende Schalteinrichtung 4 ist mit der Haupstrombahn des Leistungsschalters 1 elektrisch in Reihe geschaltet. Hierzu ist je Pol ein abgewinkeltes äußeres Ende 30 einer Stromschiene 31 mit einer zugehörigen Anschlußvorrichtung 32 des Leistungsschalters 2 verbunden. Zu einer Klemmschraube 33 der Anschlußvorrichtung 32 besteht Zugang durch eine Öffnung 34 in dem Gehäuse 3 des Leistungsschalters 2. Diese Öffnung und die benachbarten Öffnungen der beiden äußeren Pole des Leistungsschalters 2 (vgl. Figur 2) sind durch eine Verschlußplatte 35 derart abgeschlossen, daß die aus einer Lichtbogenkammer 40 des Leistungsschalters 2 austretenden Schaltgase nur über ein Abschlußgitter 37 und eine Austrittsöffnung 41 in Richtung der strombegrenzenden Schalteinrichtung 4 strömen können. Das Gehäuse 5 besitzt hierzu eine mit der Austrittsöffnung 41 korrespondierende Eintrittsöffnung.

Die strombegrenzende Schalteinrichtung 4 enthält in ihrem Gehäuse 5 einen von der Eintrittsöffnung 42 ausgehenden Kanal 43 zur Durchleitung der Lichtbogengase, die bei dem Löschvorgang in der Lichtbogenkammer 40 des Leistungsschalters 1 entstehen. Durch Pfeile 70, 71, 72 und 73 ist in der Figur 1 der Verlauf der Gasströmung angedeutet. Wie man erkennt, verläuft der Strömungsweg der von dem Leistungsschalter 2 ausgehenden Schaltgase entsprechend den Pfeilen 70 und 71 ohne nennenswerte Umlenkung von der Eintrittsöffnung 42 zu einer am gegenüberliegenden Ende des Gehäuses 5 angeordneten Austrittsöffnung 44, die durch eine gelochte Platte 45 abgedeckt ist. Eine als Ganzes mit 46 bezeichnete Baugruppe, die Schaltstücke, Antriebsteile und Löschbleche umfaßt, ist in dem Gehäuse 5 zur Bildung des Kanals 43 mit einem entsprechenden Abstand angeordnet und ist ferner von einem strömungsgünstig geformten haubenartigen Wandteil 47 umschlossen, um der von dem Leistungsschalter 1 aus gehenden Gasströmung einen möglichst geringen Widerstand entgegenzusetzen.

Die Baugruppe 46 der strombegrenzenden Schalteinrichtung 4 weist zwei feststehende Schaltstücke 50 und 51 auf, wobei das Schaltstück 50 an der bereits erwähnten Stromschiene 31 angebracht ist. Das weitere ortsfeste Schaltstück 51 befindet sich an einer weiteren, etwa in gleicher Weise wie die Stromschiene 31 spiegelsymmetrisch geformten Stromschiene 52. Mit diesen ortsfesten Schaltstücken zusammenwirkende bewegbare Schaltstücke 53 und 54 sind beiderseits einer isolierenden Trennwand 55 geradlinig verschiebbar geführt und durch ein biegsames Stromband 56 miteinander derart verbunden, daß sie als Brückenschaltstück gemeinsam bewegbar sind. Gestrichelt ist die Lage der Teile gezeigt, die sich unter dem Einfluß eines hohen, insbesondere eines Kurzschlußstromes ergibt. Das biegsame Stromband 56 weitet sich aufgrund der elektrodynamischen Schleifenwirkung aus und legt sich gegen die Innenwände des Wandteiles 47. Aufgrund der Verformung werden die bewegbaren Schaltstücke 53 und 54 von den ortsfesten Schaltstücken 50 und 51 schlagartig abgehoben. Jeder der beiden Schaltstellen ist eine in bekannter Weise aus Löschblechen gebildete Lichtbogenlöschkammer 57 bzw. 58 zugeordnet. Beide Löschkammern befinden sich nahe der Bodenwand 60 des Gehäuses 5, so daß die von innen ausgehenden Schaltgase abseits des Kanals 43 in den Innenraum des Gehäuses 5 angegeben werden.

Weitere Einzelheiten der strombegrenzenden Schalteinrichtung 4 sind aus dem rechten Teil der Figur 2 zu entnehmen. Zunächst ist zu erkennen, daß das Gehäuse 5 der strombegrenzenden Schalteinrichtung 4 drei einzelne Polgehäuse 80, 81 und 82 umfaßt, die jeweils den gleichen Aufbau besitzen, mit Rücksicht auf die unterschiedliche zeichnerische Darstellung jedoch mit gesonderten Bezugzeichen versehen sind. Jedes des Polgehäuse besteht aus zwei schalenartigen Gehäuseteilen 83 und 84, die zwischen sich die Strombahnteile, Anschlußvorrichtungen sowie den erwähnten Kanal aufnehmen. Das Polgehäuse 80 ist in der Ebene D-D entsprechend dem rechten Teil der Figur 1 geschnitten gezeigt. Hierbei sind die Einbauteile fortgelassen, so daß die Gestalt der Gehäuseteile 83 und 84 deutlich erkennbar ist. Das Gehäuseteil 83 besitzt ein vorspringendes Wandteil, welches das in der Figur 1 gezeigte haubenartige Wandteil 47 bildet. Ferner ist die isolierende Trennwand 55 gleichfalls an den Gehäuseteil 83 angeformt. Diese greift in eine Nut 85 des Gehäuseteiles 84 ein, während das haubenartige Wandteil 47 in Rücksprünge 86 neben Wandteilen 88 des Gehäuseteiles 84 eingreift. Hierdurch werden die Gehäuseteile 83 und 84 gegenüber mechanischen Kräften und dem Druck der Schaltgase zuverlässig abgestützt und zusätzlich gegenseitig ausgerichtet.

Das Polgehäuse 81 ist in der Schnittebene E-E gezeigt, und zwar mit den anhand der Figur 1 erläuterten Einbauteilen. Von diesen sind im Schnitt beide Schenkel des biegsamen Strombandes 56 erkennbar sowie zwei Paare von Schraubenfedern 87, die beiseitig der isolierenden Trennwand 55 vorgesehen sind. Ferner ist im Schnitt die Lochplatte 45 und eine äußere Anschlußvorrichtung 90 erkennbar, die den gleichen Aufbau wie die Anschlußvorrichtung 32 des Leistungsschalters 2 besitzen kann. Beidseitig der geschnittenen Schenkel des haubenartigen Wandteiles 47 sind Räume 91 und 92 erkennbar, in welche die Schaltgase aus den Löschblechstapeln 57 und 58 gelangen und von wo sie über den Kanal 43 abgeführt werden.

Das dritte Polgehäuse 82 ist entsprechend der in der Figur 1 eingezeichneten Ebene F-F in der Draufsicht gezeigt. Erkennbar sind hierbei eine Abdeckplatte 93, die sich über die Öffnungen 94 oberhalb der Anschlußvorrichtungen 90 erstreckt. Die drei benachbarten Polgehäuse 80, 81 und 82 können in geeigneter Weise, verbunden sein, beispielsweise durch Verbindungsstifte oder Bolzen, die sich durch fluchtende Öffnungen 95 erstrecken, die entsprechend der Figur 1 in den Bodenwänden und Frontwänden der Gehäuseteile des Gehäuses 5 angeordnet sein können.

In der Figur 3 sind wiederum die Polgehäuse 80, 81 und 82 gezeigt. Dabei ist das Polgehäuse 80 ohne Einbauteile in der Ebene B-B dargestellt. Insbesondere sind der Kanal 43 und das diesen begrenzende haubenartige Wandteil 47 erkennbar. Wie bereits erwähnt, ist dieses Wandteil an das Gehäuseteil 83 angeformt und greift in Rücksprünge 86 des anderen Gehäuseteiles 84 ein.

In dem mittleren Polgehäuse 81 ist die Lage der unteren Stromschiene 31 sowie des feststehenden Schaltstückes 50 und des hiermit zusammenwirkenden bewegbaren Schaltstückes 53 gezeigt. Übergreifende Stege 96 der Gehäuseteile 83 und 84 sichern die Stromschiene mit dem Schaltstück 50 in ihrer Lage. Das winkelförmige bewegbare Schaltstück 53 ist an einem Tragstück 97 aus Isolierstoff in einer Kontaktkammer geführt, die durch die Außenwände der Gehäuseteile 83 und 84 sowie die isolierende Trennwand 55 (Figur 1) gebildet ist. Das Tragstück 97 ist mit Ausnehmungen 100 für den symmetrischen Eingriff der Druckfedern 87 versehen, deren gegenüberliegendes Ende sich an dem haubenartigen Wandteil 47 abstützen. Zwischen den Paaren der Druckfedern 87 befindet sich das biegsame Stromband 56, das von der einen Seite der Trennwand 55 durch den Zwischenraum zwischen der Oberkante der Trennwand 55 und dem haubenartigen Wandteil 47 auf die andere Seite der Trennwand übertritt.

Das Polgehäuse 82 ist in einer stirnseitigen Ansicht gezeigt, die sich dem Betrachter bei der Abnahme der strombegrenzenden Schalteinrichtung 4 von dem Leistungsschalter 2 bietet. Erkennbar sind insbesondere die Eintrittsöffnung 42 für die Schaltgase des Leistungsschalters 2 sowie die Anschlußschiene 30, die zum Eingriff in die Anschlußvorrichtung 32 des Leistungsschalters 2 vorgesehen ist.

Aus der vorstehenden Beschreibung der strombegrenzenden Schalteinrichtung 4 ist zu ersehen, daß diese einen überraschend einfachen Aufbau besitzt, da keinerlei Gelenke, Hebel oder sonstige Drehlager benötigt werden. Die bewegbaren Schaltstücke sind durch eine geradlinige Bewegung verschiebbar, die durch eine einfache Führung an Wandteilen des Polgehäuses ermöglicht wird. Eine ausreichende Kontaktkraft ist durch die symmetrisch angreifenden Druckfedern 87 gewährleistet. Da der Raum, in dem sich die Druckfedern 87 befinden, von dem eigentlichen Kontaktraum durch das Tragstück 97 weitgehend abgeschottet ist, werden die Schaltlichtbögen von den Druckfedern 87 ferngehalten und können diese nicht beschädigen bzw. in ihren Eigenschaften ändern.

In dem Beispiel gemäß der Figur 4 ist die gleiche bewegliche Kontaktanordnung wie in den vorangehenden Figuren gezeigt. Insbesondere sind daher bewegbare Schaltstücke 53 und 54 sowie ein biegsames Stromband 56 vorhanden, das über eine isolierende Trennwand 55 geführt ist. Unterschiedlich ist jedoch die Stromzuführung zu den feststehenden Schaltstücken 50 und 51. Diese erfolgt in der Weise, daß ein von dem Leistungsschalter 2 in Figur 1 kommender Leiter 105 nicht an das räumlich nächstliegende feststehende Schaltstück 50, sondern an das auf der anderen Seite der Trennwand 55 befindliche feststehende Schaltstück 51 angeschlossen ist. In sinngemäß der gleichen Weise erfolgt die Ableitung des Stromes von dem feststehenden Schaltstück 50 durch einen Leiter 106, der an dem feststehenden Schaltstück 51 vorbeiführt. Die Leiter 105 und 106 sind hierbei parallel zu den beiden Schenkeln des biegsamen Strombandes 56 angeordnet, wodurch entsprechend den in der Figur 4 eingetragenen Pfeilen parallele Strompfade gebildet werden. bei der Beaufschlagung der in Figur 4 gezeigten Anordnung werden somit nicht nur die erwähnten Spreizkräfte zwischen den beiden Schenkeln des biegsamen Strombandes 56 wirksam, sondern darüberhinaus anziehende Kräfte zwischen jedem Schenkel des biegsamen Strombandes 56 und dem zugeordneten Leiter 105 bzw. 106. Hierdurch lassen sich die Stromkräfte noch vorteilhafter ausnutzen. Wie in der Figur 1 ist auch in der Figur 4 gestrichelt die ausgebogene Form des Strombandes 56 sowie die hierdurch hervorgerufene abgehobene Stellung der bewegbaren Schaltstücke 53 und 54 gezeigt.

Aufgrund ihrer Bemessung ist die strombegrenzende Schalteinrichtung 4 nur dann wirksam, wenn der durch die aus der Reihenschaltung von Leistungsschalter 1 und Schalteinrichtung 4 bestehende Schaltgerätekombination mit einem Kurzschlußstrom bestimmter Höhe beaufschlagt ist. Hierbei spricht zunächst das Kontaktsystem des Leistungsschalters 1 an und zündet einen Schaltlichtbogen in der Löschkammer 40, wodurch die in der Figur 1 mit den Pfeilen 70 und 71 angedeutete Strömung von Schaltgasen durch den Kanal 43 bewirkt wird. Gleichzeitig oder aufgrund entsprechender Bemessung verzögert öffnen sich die Kontakte 50, 53 sowie 51, 54 der strombegrenzenden Schalteinrichtung 4, wodurch gleichfalls Schaltgase freigesetzt werden, deren Strömung mit den Pfeilen 72 und 73 kenntlich gemacht ist. Diese Schaltgase werden von der Gasströmung entsprechend den Pfeilen 70 und 71 nach Art einer Gas- oder Dampfstrahlpumpe erfaßt und bedeutend rascher aus dem Gehäuse 5 abgeführt, als dies bei herkömmlicher Anordnung der strombegrenzenden Schalteinrichtung 4 am anderen Ende des Leistungsschalters 2 der Fall wäre. Auf diese Weise wird bei gleichem Volumen der strombegrenzenden Schalteinrichtung 4 ein verbessertes Schaltvermögen erzielt.

## Patentansprüche

1. Strombegrenzende Schalteinrichtung (4) mit in einem Isolierstoffgehäuse (5) angeordneten elektrodynamisch öffnenden Schaltstücken (50, 51; 53, 54), **dadurch gekennzeichnet,** daß zwei ortsfeste Schaltstücke (50, 51) sowie zwei bewegbare Schaltstücke (53, 54) vorgesehen sind, wobei zwischen den Paaren zusammenwirkender feststehender und bewegbarer Schaltstücke (50, 51; 53, 54) eine Trennwand (55) aus Isolierstoff angeordnet ist und daß die beiden bewegbaren Schaltstücke (53, 54) durch ein im Bogen über die Trennwand geführtes biegsames Stromband (56) verbunden sind, dessen Schenkel im Ruhezustand im wesentlichen parallel zu der Trennwand (55) liegen.

2. Strombegrenzende Schalteinrichtung nach Anspruch 1, **dadurch gekennzeichnet,** daß jedes bewegbare Schaltstück (53, 54) an einem Tragstück (97) angebracht ist, welches an einen Lichtbogenraum begrenzenden Wänden (Gehäuseteile 83, 84) sowie der isolierenden Trennwand (55) geführt und durch Federn (87) in die geschlossene Ruhestellung vorgespannt ist.

3. Strombegrenzende Schalteinrichtung nach Anspruch 1 oder 2, **dadurch gekennzeichnet,** daß seitlich der beiden Paare von Schaltstücken (50, 53; 51, 54) je ein Stapel von Löschblechen (57, 58) angeordnet ist.

4. Strombegrenzende Schalteinrichtung nach einem der vorangehenden Ansprüche, **dadurch gekennzeichnet,** daß das Gehäuse (5) aus Polgehäusen (80, 81, 82) und diese aus je zwei schalenartigen Gehäuseteilen (83, 84) zusammengesetzt sind, von denen das eine (83) die Trennwand (55) sowie ein den Raum oberhalb der bewegbaren Schaltstücke (53, 54) haubenartig umgebendes Wandteil (47) als über die Teilungsebene vorspringende Teile aufweist und von denen das andere Gehäuseteil (84) Nuten (85) bzw. Rücksprünge (86) für den Eingriff der Trennwand (55) und des haubenartigen Wandteiles (47) enthält.

5. Strombegrenzende Schalteinrichtung nach einem der vorangehenden Ansprüche, **dadurch gekennzeichnet,** daß zwischen dem haubenartigen Wandteil (47) und den anschließenden Gehäusewänden ein kanalartiger Zwischenraum (43) vorhanden ist, der an gegenüberliegenden Gehäuseseiten mit einer Eintrittsöffnung (41) und einer Austrittsöffnung (44) zur Durchleitung einer Gasströmung (Pfeile 70) in Verbindung steht.

6. Strombegrenzende Schalteinrichtung nach einem der vorangehenden Ansprüche,**dadurch gekennzeichnet,** daß die Stromzuleitungen (105) bzw. Stromableitungen (106) zu den feststehenden Schaltstücken (50, 51) parallel zu den beiderseits der Trennwand (55) liegenden Abschnitte des biegsamen Strombandes (56) mit jeweils gleicher Stromrichtung geführt sind.
